# EUROPÄISCHE PATENTSCHRIFT

(11) **EP 2 417 407 B1**
(45) Veröffentlichungstag und Bekanntmachung des Hinweises auf die Patenterteilung: **16.01.2013**
(21) Anmeldenummer: 10718446.7
(22) Anmeldetag: 01.04.2010
(51) Int. Cl.: F25C 1/14

(54) **VORRICHTUNG ZUR ERZEUGUNG VON SCHERBENEIS UND VERFAHREN ZUR REINIGUNG, ENTKALKUNG UND/ODER DESINFIZIERUNG EINER VORRICHTUNG ZUR ERZEUGUNG VON SCHERBENEIS**
APPARATUS FOR PRODUCING FLAKE ICE AND METHOD FOR CLEANING, DESCALING AND/OR DISINFECTING AN APPARATUS FOR PRODUCING FLAKE ICE
DISPOSITIF DE PRODUCTION DE GLACE EN COPEAUX ET PROCÉDÉ DE NETTOYAGE, DE DÉCALCIFICATION ET/OU DE DÉSINFECTION D'UN DISPOSITIF DE PRODUCTION DE GLACE EN COPEAUX

(30) Priorität: 09.04.2009 DE 102009016726
(43) Veröffentlichungstag der Anmeldung: 15.02.2012
(73) Patentinhaber: Maja-Maschinenfabrik Hermann Schill GmbH & Co. KG, 77694 Kehl-Goldscheuer (DE)
(72) Erfinder: SCHILL, Joachim, 77694 Kehl (DE)
(74) Vertreter: Geitz Truckenmüller Lucht
(86) Internationale Anmeldenummer: PCT/DE2010/000383
(87) Internationale Veröffentlichungsnummer: WO 2010/115407

(56) Entgegenhaltungen:
- EP-A2- 1 975 528
- DE-A1- 4 108 911
- DE-U1- 8 912 336

## Beschreibung

### Stand der Technik

Die Erfindung geht aus von einer Vorrichtung zur Erzeugung von Scherbeneis und von einem Verfahren zur Reinigung einer Vorrichtung zur Erzeugung von Scherbeneis.

Vorrichtungen zur Erzeugung von Scherbeneis dienen dazu, aus Flüssigkeiten, insbesondere aus Wasser, Eis in Form von dünnen. Blättchen herzustellen. Aufgrund der Form der Eisstücke wird das Eis als Scherbeneis bezeichnet. Das Scherbeneis wird beispielsweise in der Lebensmittelindustrie zur Herstellung von Nahrungsmitteln und zur Frischhaltung von Nahrungsmitteln beim Transport und bei der Lagerung eingesetzt. Auf diese Weise können zum Beispiel Fleisch, Fisch oder Meerestiere gelagert und transportiert werden, ohne dass deren Qualität leidet. Darüber hinaus wird Scherbeneis bei der Herstellung von Wurst eingesetzt. Neben Wasser können auch andere Flüssigkeiten wie beispielsweise Säfte, Soßen, Ei, Milch und Milchprodukte zu Scherbeneis verarbeitet werden. Darüber hinaus wird das aus unterschiedlichen Flüssigkeiten hergestellte Scherbeneis in der Medizin, der Pharmazie und der Technik eingesetzt.

In allen Einsatzbereichen werden an die Vorrichtungen zur Erzeugung von Scherbeneis besonders hohe Anforderungen hinsichtlich der Hygiene gestellt. Hierzu sind sämtliche, mit dem Scherbeneis in Berührung kommende Oberflächen von Schmutz, Verunreinigungen, Kalk und Krankheitserregern insbesondere Bakterien, Viren, Pilzen und Protozoen zu befreien. Die Vorrichtung ist in regelmäßigen Zeitabständen gründlich zu reinigen und gegebenenfalls zu entkalken und zu desinfizieren. Besonders wichtig ist dabei die Reinigung der Wanne, in der sich während des Betriebs der Vorrichtung und eventuell auch während der Standzeiten zwischen den Inbetriebnahmen ein Vorrat an Flüssigkeit befindet. Keime können sich in diesem Flüssigkeitsvorrat ungehindert vermehren. Das regelmäßige Entleeren der Wanne genügt nicht, um die Oberflächen in zuverlässiger Weise von Krankheitserregern und Pilzen zu befreien.

Aus der DE 410 8911 A1 ist eine Scherbeneismaschine mit einer Wanne und einer drehbar an der Wanne angeordneten Verdampferwalze bekannt, welche mit einer schaltbaren Reinigungseinrichtung zum Spülen der Wanne und der Verdampferwalze ausgestattet ist. Hierzu weist die Reinigungsvorrichtung mehrere Sprühdüsen zum Besprühen der Verdampferwalze und der Wanne mit einem Reinigungsmittel auf. Als nachteilig erweist sich hierbei, dass die Wanne bereits bei der Herstellung der Scherbeneismaschine mit speziellen Sprühdüsen ausgestattet werden muss, so dass eine Nachrüstung bereits vorhandener Maschinen nicht möglich ist. Ferner müssen Sprühdüsen hinsichtlich ihrer Anzahl und der Ausrichtung ihrer Sprühkegel so in der Wanne angeordnet werden, dass eine zuverlässige Reinigung der Wanne, der Verdampferwalze und sonstiger mit der gefrierende Flüssigkeit in Kontakt tretender Teile stattfindet. Dies führt zu einem hohen Aufwand bei der Herstellung der Scherbeneismaschine.

Der Erfindung liegt die Aufgabe zugrunde, eine Vorrichtung zur Erzeugung von Scherbeneis und ein Verfahren zur Reinigung einer Vorrichtung zur Erzeugung von Scherbeneis zur Verfügung zu stellen, welche eine zuverlässige Reinigung, Entkalkung und/ oder Desinfizierung aller mit der zu gefrierenden Flüssigkeit in Kontakt tretenden Teilen der Vorrichtung mit geringem konstruktivem und apparativem Aufbau gewährleistet. Ferner soll das Nachrüsten bereits vorhandener Vorrichtungen möglich sein.

### Die Erfindung und ihre Vorteile

Die erfindungsgemäße Vorrichtung zur Erzeugung von Scherbeneis mit den Merkmalen des Anspruchs 1 und das erfindungsgemäße Verfahren mit den Merkmalen des Anspruchs 12 zeichnen sich dadurch aus, dass eine Reinigungseinrichtung zur Reinigung, Entkalkung und/ oder Desinfizierung vorgesehen ist, welche mit einer zusätzlichen Umwälzeinrichtung ausgestattet ist. Die Umwälzeinrichtung weist einen Antrieb auf. Dabei handelt es sich bevorzugt um einen vom Antrieb der Verdampferwalze getrennten und unabhängigen Antrieb. Die Umwälzeinrichtung erzeugt in einer Reinigungsflüssigkeit in der Wanne eine Strömung, welche den Abtrag und das Ausschwemmen von Verunreinigungen, Kalk und Krankheitserregern aus der Vorrichtung unterstützt. Dabei handelt es sich um eine Strömung, die in Abhängigkeit von der Leistung des Antriebs variabel sein kann. Sie ist stärker als die durch die Verdampferwalze erzeugte Strömung. Die Wanne wird dabei bevorzugt bis zu einem vorgegebenen Niveau befüllt. Dieses Niveau kann entweder mit einem vorgegebenen Niveau für die Befüllung der Wanne mit der zu gefrierenden Flüssigkeit übereinstimmen oder von diesem abweichen. In bevorzugter Weise wird die Wanne nahezu vollständig befüllt, so dass die Teile mit der Reinigungsflüssigkeit in Kontakt treten, welche auch mit der zu gefrierenden Flüssigkeit im Betrieb der Vorrichtung in Kontakt treten. Die Umwälzeinrichtung sorgt dafür, dass die Reinigungsflüssigkeit in der Wanne in Bewegung versetzt wird. Dank der Befüllung der Wanne bis zu einem vorgegebenen maximalen Niveau und dank der Zirkulation der Reinigungsflüssigkeit erfolgt während des Reinigungsvorgangs ein intensiver und permanenter Kontakt zwischen der Reinigungsflüssigkeit und den betreffenden Teilen der Vorrichtung. Hierzu zählen insbesondere die Wanne und die Verdampferwalze. In bevorzugter Weise rotiert die Verdampferwalze während des Reinigungsvorgangs. Durch diese Bewegung der Verdampferwalze wird das Strömen der Reinigungsflüssigkeit unterstützt. Es wird eine gleichmäßige Reinigung, Entkalkung und/ oder Desinfizierung der Verdampferwalze erzielt. Die mit der Reinigungsflüssigkeit in Kontakt tretenden Oberflächen können aufgrund des in der Wanne enthaltenen Bades aus Reinigungsflüssigkeit nicht abtrocknen. Dank der durch die Umwälzeinrichtung aufrecht erhaltenen Strömung der Reinigungsflüssigkeit wird eine homogene Verteilung der Reinigungsflüssigkeit in der Wanne erreicht. Darüber hinaus steht während des gesamten Reinigungsvorgangs stets eine ausreichende Menge an Reinigungsflüssigkeit an allen zu reinigenden Stellen der Vorrichtung zur Verfügung. Ferner unterstützt die Strömung den Abtrag von Schmutz, Bakterien und Kalk durch die mechanische Wechselwirkung zwischen der Reinigungsflüssigkeit und den betreffenden Oberflächen der Vorrichtung.

Als Reinigungsflüssigkeit kann Wasser oder eine Mischung aus Wasser und Reinigungsmittel eingesetzt werden. Als Reinigungsmittel dienen beispielsweise Mittel, welche Zitronensäure, Essigsäure oder Chlorverbindungen enthalten. Von der Reinigungsflüssigkeit und dem Reinigungsmittel hängt ab, ob eine Reinigung der Vorrichtung mit Entkalkung und mit Desinfizierung oder nur eine Reinigung, nur eine Entkalkung oder nur eine Desinfizierung durchgeführt wird.

Die Reinigungsflüssigkeit wird in die Wanne eingeleitet. Hierzu dient ein in die Wanne mündender Zulauf. Dabei kann es sich entweder um einen Zulauf für die zu gefrierende Flüssigkeit handeln oder um einen zusätzlichen Zulauf, der allein der Zufuhr der Reinigungsflüssigkeit dient. Der Zulauf kann von oben oder seitlich in die Wanne münden. Im Unterschied zu den aus dem Stand der Technik bekannten Reinigungsdüsen genügt hierbei ein Zulauf, an den keine besonderen Anforderungen hinsichtlich der Richtung der austretenden Reinigungsflüssigkeit und des Öffnungswinkels gestellt werden.

Nach Abschluss des Reinigungsvorgangs wird die Reinigungsflüssigkeit aus der Wanne abgeleitet. Im Anschluss daran kann die Wanne ein oder mehrere Male mit Frischwasser befüllt und das Frischwasser anschließend entleert werden. Dadurch wird sichergestellt, dass keine Reste der Reinigungsflüssigkeit und keine Schmutzpartikel, Kalkpartikel oder Bakterien in der Wanne verbleiben und bei der anschließenden Erzeugung von Scherbeneis in das Eis gelangen können. Vor dem Entleeren kann die Umwälzeinrichtung betätigt werden, um das Frischwasser in Strömung zu versetzen. Dadurch wird das Ausschwemmen von Reinigungsflüssigkeit sowie Schmutz, Verunreinigungen, Kalk und Krankheitserreger zusätzlich unterstützt.

Die Umwälzeinrichtung ist von dem Zulauf der zu gefrierenden Flüssigkeit entkoppelt. Die in der Wanne strömende Reinigungsflüssigkeit ist vollständig getrennt von dem Zulauf der zu gefrierenden Flüssigkeit, über welchen die Wanne mit der zu gefrierenden Flüssigkeit während des Betriebs befüllt wird. Dadurch wird vermieden, dass die Reinigungsflüssigkeit in den Zulauf für die zu gefrierende Flüssigkeit einströmt und zu einer Verunreinigung der zu gefrierenden Flüssigkeit führen kann. Eine zusätzliche Systemtrennung zwischen dem Kreislauf der Reinigungsflüssigkeit und dem Zulauf der zu gefrierenden Flüssigkeit ist nicht erforderlich.

Für die Zirkulation der Reinigungsflüssigkeit und gegebenenfalls den Spülvorgang mit Frischwasser nach Abschluss der Zirkulation werden keine hohen Anforderungen an den durch die Umwälzeinrichtung aufgebauten Druck gestellt. Die Umwälzeinrichtung und gegebenenfalls eine Dosiereinrichtung für ein Reinigungsmittel können daher aus kostengünstigen Komponenten bestehen.

Diese Reinigungseinrichtung kann entweder bei der Herstellung der Vorrichtung zur Erzeugung von Scherbeneis eingebaut oder bei bereits vorhandenen Vorrichtungen nachgerüstet werden.

Nach einer vorteilhaften Ausgestaltung der Erfindung weist die Umwälzeinrichtung eine Umwälzpumpe auf, welche die Reinigungsflüssigkeit aus der Wanne ansaugt und zurück in die Wanne fördert. Hierzu kann nach einer weiteren vorteilhaften Ausgestaltung der Erfindung eine formstabile oder flexible Rohrleitung vorgesehen sein, welche die Umwälzpumpe saugseitig und/ oder druckseitig mit der Wanne verbindet. Dabei kann es sich um eine lösbare feste Verbindung handeln. Umwälzpumpe, Rohrleitung und Wanne bilden zusammen einen Kreislauf für die Reinigungsflüssigkeit. In diesem Kreislauf zirkuliert die Reinigungsflüssigkeit während des Reinigungsvorgangs. Die Umwälzpumpe kann auch während eines Spülvorgangs betätigt werden, in welchem die Wanne nach Abschluss des Reinigungsvorgangs von der Reinigungsflüssigkeit befreit wird. Durch die Betätigung der Umwälzpumpe während des Spülens mit Frischwasser wird außerdem sichergestellt, dass die Rohrleitung, welche die Wanne mit der Umwälzpumpe verbindet, von der Reinigungsflüssigkeit befreit wird.

Nach einer weiteren vorteilhaften Ausgestaltung der Erfindung mündet die Rohrleitung, über die die Reinigungsflüssigkeit durch die Umwälzpumpe zurück in die Wanne gefördert wird, von oben in die Wanne. Dies hat den Vorteil, dass an der Wanne zum Einbau der Reinigungseinrichtung keine baulichen Veränderungen vorgenommen werden müssen.

Nach einer weiteren vorteilhaften Ausgestaltung der Erfindung mündet die Rohrleitung unterhalb eines für die Befüllung der Wanne vorgegebenen Niveaus. Dadurch wird vermieden, dass es während der durch die Umwälzpumpe bewirkten Zirkulation der Reinigungsflüssigkeit zu einer unerwünscht starken Schaumbildung in der Wanne kommt.

Nach einer weiteren vorteilhaften Ausgestaltung der Erfindung weist die Umwälzeinrichtung eine in der Wanne angeordnete Tauchpumpe auf. Diese fördert die Reinigungsflüssigkeit direkt aus der Wanne in die Wanne zurück, ohne auf eine zusätzliche Rohrleitung außerhalb der Wanne angewiesen zu sein. Ist die Tauchpumpe nicht fest mit der Wanne verbunden, kann sie während der Erzeugung von Scherbeneis aus der Wanne herausgenommen werden.

Nach einer weiteren vorteilhaften Ausgestaltung der Erfindung weist die Umwälzeinrichtung ein Rührwerk auf. Dieses sorgt für eine Strömung der Reinigungsflüssigkeit in der Wanne. Das Rührwerk kann aus einer angetriebenen Welle mit einem oder mehreren axial oder radial fördernden Rührern bestehen. Anstelle der zusätzlichen angetriebenen Welle können die Rührer auch an der Verdampferwalze befestigt sein. Dabei kann es sich um eine lösbare oder feste Verbindung zwischen den Rührern und der Verdampferwalze handeln. Fest mit der Verdampferwalze verbundene Rührer sind bevorzugt an den Stirnseiten der Verdampferwalze angeordnet. Durch Rotation der zusätzlichen Welle oder Rotation der Verdampferwalze werden die Rührer in der in der Wanne enthaltenen Reinigungsflüssigkeit bewegt und sorgen somit für eine Strömung und eine Umwälzung.

Nach einer vorteilhaften Ausgestaltung der Erfindung ist die Vorrichtung mit einem in die Wanne und/ oder in die Rohrleitung mündenden Reinigungsmittel-Zulauf ausgestattet. Über den Zulauf wird der Reinigungsflüssigkeit in der Wanne oder in der Rohrleitung, welche die Wanne mit einer Umwälzpumpe verbindet, ein spezielles Reinigungsmittel zugegeben. Dies hat den Vorteil, dass zum Beispiel Wasser über den Zulauf der zu gefrierenden Flüssigkeit der Wanne zugeleitet werden kann und die Zugabe eines Reinigungsmittels erst anschließend über einen separaten Reinigungsmittel-Zulauf erfolgt. Das Reinigungsmittel kommt damit nicht mit dem Zulauf der zu gefrierenden Flüssigkeit in Kontakt.

Nach einer weiteren vorteilhaften Ausgestaltung der Erfindung ist der Reinigungsmittel-Zulauf mit einem Vorratsbehälter für Reinigungsmittel verbunden. Ein Vorrat an Reinigungsmittel steht für jeden Reinigungsvorgang zur Verfügung.

Nach einer weiteren vorteilhaften Ausgestaltung der Erfindung ist die Vorrichtung mit einer Reinigungsmittel-Dosierpumpe ausgestattet. Diese kann die für einen Reinigungsvorgang benötigte Menge an Reinigungsmittel dosieren. Da sie nicht gegen den Druck der Reinigungsflüssigkeit arbeiten muss, werden an den Druckaufbau der Reinigungsmittel-Dosierpumpe keine hohen Anforderungen gestellt.

Nach einer weiteren vorteilhaften Ausgestaltung der Erfindung mündet der Reinigungsmittel-Zulauf oberhalb eines für die Befüllung der Wanne vorgegebenen Niveaus. Dadurch wird verhindert, dass die in die Wanne gefüllte Flüssigkeit mit dem Reinigungsmittel-Zulauf in Kontakt tritt und aus dem Reinigungsmittel-Zulauf unerwünscht Reinigungsmittel ausschwemmt oder ausspült.

Nach einer weiteren vorteilhaften Ausgestaltung der Erfindung ist die Vorrichtung mit einer Steuerungseinrichtung ausgestattet. Dabei ist die Umwälzeinrichtung, beispielsweise die Umwälzpumpe, die Tauchpumpe oder das Rührwerk, mit der Steuerungseinrichtung verbunden. Ist die Vorrichtung zusätzlich mit einer Reinigungsmittel-Dosierpumpe ausgestattet, so ist diese ebenfalls mit der Steuerungseinrichtung verbunden. Wird die Rotation der Verdampferwalze ebenfalls in den Reinigungsvorgang einbezogen, so ist diese ebenfalls mit der Steuerungseinrichtung verbunden. Die Steuerungseinrichtung steuert die Komponenten der Reinigungseinrichtung und sorgt für einen vorgegebenen Ablauf des Reinigungsvorgangs.

Nach einer weiteren vorteilhaften Ausgestaltung der Erfindung ist die Vorrichtung mit einem Niveau-Sensor zur Überwachung des für die Befüllung der Wanne vorgegebenen Niveaus ausgestattet. Der Niveau-Sensor stellt fest, wenn die Befüllung der Wanne ein vorgegebenes Niveau erreicht oder überschritten hat. Dadurch können bestimmte Maßnahmen eingeleitet werden, die den weiteren Anstieg des Niveaus verhindern.

Nach einer weiteren vorteilhaften Ausgestaltung der Erfindung ist der Zulauf für die Reinigungsflüssigkeit identisch mit einem Zulauf für die zu gefrierende Flüssigkeit.

Nach einer weiteren vorteilhaften Ausgestaltung der Erfindung ist die Wanne im unteren Bereich mit einem Ablauf zum Ableiten der Reinigungsflüssigkeit aus der Wanne ausgestattet. Der Ablauf kann identisch sein mit einem Ablauf für die zu gefrierende Flüssigkeit, insbesondere für in der Wanne befindliche Reste der zu gefrierenden Flüssigkeit.

Das erfindungsgemäße Verfahren zur Reinigung einer Vorrichtung zur Erzeugung von Scherbeneis mit den Merkmalen des Anspruchs 12 zeichnet sich dadurch aus, dass nachdem sämtliche in der Wanne befindliche, zu gefrierende Flüssigkeit abgeleitet wurde, die Wanne mit einer Reinigungsflüssigkeit bis zu einem vorgegebenen Niveau befüllt wird, und die Reinigungsflüssigkeit umgewälzt und in Strömung versetzt wird. Hierzu dient eine zusätzliche Umwälzeinrichtung. Die Verdampferwalze kann mit Rührern oder Rührelementen ausgestattet sein, um die Erzeugung einer Strömung in der Reinigungsflüssigkeit zu unterstützen. Je nach Art der Strömung findet auch eine Zirkulation statt. Nach Beendigung der Strömung wird die Reinigungsflüssigkeit aus der Wanne abgeleitet. Zum Ablassen der Flüssigkeiten aus der Wanne dient bevorzugt ein Ablauf im unteren Bereich der Wanne. Besonders bevorzugt befindet sich dieser am tiefsten Punkt der Wanne, damit beim Ableiten keine Reste in der Wanne verbleiben.

Das Verfahren wird durchgeführt solange kein Scherbeneis in der Vorrichtung erzeugt wird. Hierzu wird das Verfahren entweder durchgeführt, wenn die Vorrichtung ohnehin eine Standzeit aufweist, oder die Eiserzeugung wird zu Beginn der Verfahrens beendet.

Nach einer vorteilhaften Ausgestaltung der Erfindung wird die Vorrichtung nach dem Ableiten der Reinigungsflüssigkeit einmal oder mehrmals mit Wasser gespült, um die Vorrichtung von der Reinigungsflüssigkeit und gegebenenfalls Resten von Schmutz, Kalk oder Krankheitserregern zu befreien.

Nach einer vorteilhaften Ausgestaltung der Erfindung werden die Betriebs- und/oder Standzeiten der Vorrichtung zur Erzeugung von Scherbeneis erfasst. Zusammen mit der vorgegebenen Wasserhärte kann anhand der Stand- und Betriebszeiten der Zeitpunkt ermittelt werden, zu dem eine Reinigung der Vorrichtung durchgeführt wird. Der daraus bestimmte Hygienezustand der Vorrichtung kann dem Benutzer mittels einer Anzeigeeinrichtung angezeigt werden. Nach Erreichen eines kritischen Hygienezustands kann das Verfahren zur Reinigung automatisch gestartet werden oder eine entsprechende Empfehlung zum manuellen Starten des Verfahrens kann an den Benutzer ausgegeben werden.

Das Reinigungsverfahren kann durch einen Benutzer manuell gestartet werden oder automatisch über eine in die Vorrichtung integrierte Zeitsteuerung vor Beginn oder nach dem Ende der Erzeugung von Scherbeneis.

Weitere Vorteile und vorteilhafte Ausgestaltungen der Erfindung sind der nachfolgenden Beschreibung, der Zeichnung und den Ansprüchen zu entnehmen.

### Zeichnung

In der Zeichnung ist ein Ausführungsbeispiel der Erfindung dargestellt. Es zeigen:
- Figur 1: schematische Darstellung des Aufbaus der Vorrichtung zur Erzeugung von Scherbeneis,
- Figur 2: perspektivische Ansicht der Vorrichtung gemäß Figur 1,
- Figur 3: Seitenansicht der Vorrichtung gemäß Figur 1,
- Figur 4: Ansicht der Vorrichtung gemäß Figur 1 von hinten.

### Beschreibung des Ausführungsbeispiels

Figur 1 zeigt schematisch den Aufbau einer Vorrichtung zur Erzeugung von Scherbeneis, welche mit einer Reinigungseinrichtung zur Reinigung, Entkalkung und/ oder Desinfizierung ausgestattet ist. Die Vorrichtung weist zur Eiserzeugung eine über eine Welle 1 zur Rotation angetriebene Verdampferwalze 2, einen Schaber 3 zum Abtragen von an der Oberfläche der Verdampferwalze 2 aus einer zu gefrierenden Flüssigkeit gebildetem Eis, und eine die zu gefrierende Flüssigkeit aufnehmenden Wanne 4 auf. In diese Wanne 4 taucht die Verdampferwalze 2 zumindest teilweise ein. Die Rotation der Verdampferwalze 2 ist in Figur 1 durch einen Pfeil angedeutet. Der Zulauf für die zu gefrierende Flüssigkeit ist in der Zeichnung nicht dargestellt. Ein Ablauf 5 in der Wanne 4 dient zum Ableiten von in der Wanne enthaltener Flüssigkeit. Zur Reinigung, Entkalkung und Desinfektion ist die Vorrichtung mit einer Reinigungseinrichtung ausgestattet. Zu der Reinigungseinrichtung gehören eine Umwälzpumpe 6, eine Rohrleitung 7, welche die Umwälzpumpe 6 saugseitig mit dem Ablauf 5 der Wanne 4 verbindet, eine Rohrleitung 8, welche druckseitig an der Umwälzpumpe 6 angeschlossen ist, ein Vorratsbehälter 9 für ein Reinigungsmittel, eine Reinigungsmittel-Dosierpumpe 10, ein Reinigungsmittel-Zulauf 11 und eine Steuerungseinrichtung 12.

Die Reinigung der Vorrichtung zur Erzeugung von Scherbeneis läuft folgendermaßen ab: Falls nicht bereits geschehen wird die Eiserzeugung beendet. Die Verdampferwalze 2 wird zwar nicht mehr gekühlt, dreht sich jedoch weiter um ihre Achse, bis an der Oberfläche der Verdampferwalze kein Eis mehr gebildet wird. Anschließend wird die Wanne 4 über den Ablauf 5 vollständig entleert. Sämtliche noch in der Wanne enthaltene, zu gefrierende Flüssigkeit wird abgeleitet. Anschließend wird die Wanne 4 bis zu einem vorgegebenen Niveau 13 mit einer Reinigungsflüssigkeit, beispielsweise Wasser, befüllt. Die Füllstandsüberwachung erfolgt mittels eines Niveau-Sensors 14, der in den Figuren 2 und 4 dargestellt ist. Nach dem Befüllen der Wanne 4 bis zu dem Niveau 13 wird die Umwälzpumpe 6 eingeschaltet. Über die Reinigungsmittel-Dosierpumpe 10 und den Reinigungsmittel-Zulauf 11 wird der Reinigungsflüssigkeit in der Wanne 4 ein Reinigungsmittel zugefügt. Der Reinigungsmittel-Zulauf 11 mündet von oben in die Wanne 4. Die Mündung ist oberhalb des Niveaus 13 der Reinigungsflüssigkeit. Durch die Umwälzpumpe 6 wird die das Reinigungsmittel enthaltende Reinigungsflüssigkeit über den Ablauf 5 und die Rohrleitung 7 angesaugt und über die Rohrleitung 8 wieder von oben zurück in die Wanne 4 gefördert. Die Mündung der Rohrleitung 8 liegt unterhalb des Niveaus 13. Dadurch wird vermieden, dass es beim Einleiten der Reinigungsflüssigkeit in die Wanne zu einer unerwünschten Schaumbildung kommt. Während des Zirkulierens der Reinigungsflüssigkeit rotiert die Verdampferwalze 2. Die Umwälzung der Reinigungsflüssigkeit wird durch das Abschalten der Umwälzpumpe beendet. Nach dem Abschalten wird die Reinigungsflüssigkeit über den Ablauf 5 aus der Wanne 4 abgeleitet und die Wanne 4 damit entleert. Danach wird die Wanne mehrfach mit Frischwasser gespült. Hierzu wird die Wanne über einen nicht dargestellten Zulauf mit dem Frischwasser befüllt. Dann wird die Umwälzpumpe 6 einschaltet, damit auch die Umwälzpumpe 6 und die Rohrleitungen 5 und 6 mit Frischwasser gespült werden. Die Verdampferwalze rotiert während des Spülvorgangs. Nach Abschluss des Spülvorgangs steht die nun gereinigte, entkalkte und desinfizierte Vorrichtung wieder für die Erzeugung von Scherbeneis zur Verfügung.

In den Figuren 2, 3 und 4 ist die Vorrichtung zur Erzeugung von Scherbeneis in verschiedenen Ansichten dargestellt. Zur besseren Übersichtlichkeit sind nicht alle Komponenten der Vorrichtung in den Figuren 2 bis 4 enthalten.

### Bezugszahlen

- 1: Welle
- 2: Verdampferwalze
- 3: Schaber
- 4: Wanne
- 5: Ablauf
- 6: Umwälzpumpe
- 7: Rohrleitung
- 8: Rohrleitung
- 9: Vorratsbehälter für Reinigungsmittel
- 10: Reinigungsmittel-Dosierpumpe
- 11: Reinigungsmittel-Zulauf
- 12: Steuerungseinrichtung
- 13: Niveau der Reingigungsflüssigkeit
- 14: Niveau-Sensor

## Patentansprüche

1. Vorrichtung zur Erzeugung von Scherbeneis aus einer Flüssigkeit mit einer drehbar angeordneten Verdampferwalze (2),
mit einer ein Drehmoment eines Antriebs auf die Verdampferwalze (2) übertragenden Welle (1) an der Verdampferwalze (2),
mit einem Schaber (3) zum Abtragen von an der Oberfläche der Verdampferwalze (2) aus der Flüssigkeit gebildetem Eis,
mit einer die Flüssigkeit aufnehmenden Wanne (4), in welche Wanne (4) die Verdampferwalze (2) zumindest teilweise eintaucht,
mit einer Reinigungseinrichtung zur Reinigung, Entkalkung und/ oder Desinfizierung,
mit mindestens einem in die Wanne (4) mündenden Zulauf für eine Reinigungsflüssigkeit der Reinigungseinrichtung,
**gekennzeichnet durch**
eine zusätzlich zu der Verdampferwalze vorhandene, mit einem Antrieb ausgestattete Umwälzeinrichtung (6) der Reinigungseinrichtung, welche die Reinigungsflüssigkeit in der Wanne (4) umwälzt und eine Strömung der Reinigungsflüssigkeit in der Wanne (4) erzeugt.

2. Vorrichtung nach Anspruch 1, **dadurch gekennzeichnet, dass** die Umwälzeinrichtung eine Umwälzpumpe (6) aufweist, welche die Reinigungsflüssigkeit aus der Wanne ansaugt (4) und zurück in die Wanne (4) fördert.

3. Vorrichtung nach Anspruch 2, **dadurch gekennzeichnet, dass** die Umwälzpumpe (6) über eine formstabile oder flexible Rohrleitung (7, 8) saug - und/ oder druckseitig mit der Wanne (4) verbunden ist.

4. Vorrichtung nach Anspruch 3, **dadurch gekennzeichnet, dass** die Rohrleitung (8), über die die Reinigungsflüssigkeit durch die Umwälzpumpe (6) zurück in die Wanne (4) gefördert wird, von oben in die Wanne (4) mündet.

5. Vorrichtung nach Anspruch 4, **dadurch gekennzeichnet, dass** die Rohrleitung (8) unterhalb eines für die Befüllung der Wanne (4) vorgegebenen Niveaus (13) mündet.

6. Vorrichtung nach Anspruch 1, **dadurch gekennzeichnet, dass** die Umwälzeinrichtung eine in der Wanne angeordnete Tauchpumpe aufweist.

7. Vorrichtung nach Anspruch 1, **dadurch gekennzeichnet, dass** die Umwälzeinrichtung ein Rührwerk aufweist.

8. Vorrichtung nach einem der vorhergehenden Ansprüche, **dadurch gekennzeichnet, dass** sie mit einem in die Wanne (4) mündenden Reinigungsmittel-Zulauf (11) ausgestattet ist.

9. Vorrichtung nach Anspruch 8, **dadurch gekennzeichnet, dass** der Reinigungsmittel-Zulauf (11) oberhalb eines für die Befüllung der Wanne (4) vorgegebenen Niveaus (13) mündet.

10. Vorrichtung nach einem der vorhergehenden Ansprüche, **dadurch gekennzeichnet, dass** sie mit einem Niveau-Sensor (14) zur Überwachung des für die Befüllung der Wanne (4) vorgegebenen Niveaus (13) ausgestattet ist.

11. Vorrichtung nach einem der vorhergehenden Ansprüche, **dadurch gekennzeichnet, dass** der Zulauf für die Reinigungsflüssigkeit identisch ist mit einem Zulauf für die zu gefrierende Flüssigkeit.

12. Verfahren zur Reinigung, Entkalkung und/ oder Desinfizierung einer Vorrichtung zur Erzeugung von Scherbeneis aus einer Flüssigkeit, mit einer drehbar angeordneten Verdampferwalze (2), mit einem Schaber (3) zum Abtragen von an der Oberfläche der Verdampferwalze (2) aus der Flüssigkeit gebildetem Eis, mit einer die Flüssigkeit aufnehmenden Wanne (4), in welche Wanne (4) die Verdampferwalze (2) zumindest teilweise eintaucht und mit einer zusätzlich zu der Verdampferwalze (2) vorhandenen, mit einem Antrieb ausgestatteten Umwälzeinrichtung (6), insbesondere einer Vorrichtung nach einem der Ansprüche 1 bis 11, **gekennzeichnet durch** folgende Verfahrensschritte:
Ableiten der noch in der Wanne (4) befindlichen, zu gefrierenden Flüssigkeit,
Befüllen der Wanne (4) mit einer Reinigungsflüssigkeit bis zu einem vorgegebenen Niveau (13),
Umwälzen der Reinigungsflüssigkeit der Wanne (4) zur Erzeugung einer Strömung,
Ableiten der Reinigungsflüssigkeit aus der Wanne (4).

13. Verfahren nach Anspruch 12, **dadurch gekennzeichnet, dass** der Reinigungsflüssigkeit ein Reinigungsmittel zugesetzt wird.

14. Verfahren nach Anspruche 12 oder 13, **dadurch gekennzeichnet, dass** beim Umwälzen der Reinigungsflüssigkeit die Reinigungsflüssigkeit aus der Wanne (4) angesaugt und anschließend unterhalb des vorgegebenen Niveaus (13) in die Wanne (4) wieder eingeleitet wird.

15. Verfahren nach einem der Ansprüche 12 bis 14, **dadurch gekennzeichnet, dass** die Betriebs- und/ oder Standzeiten der Vorrichtung zur Erzeugung von Scherbeneis erfasst werden.

## Claims

1. Apparatus for producing flake ice from a liquid
with a pivot-mounted evaporator drum (2),
with a shaft (1) transmitting the torque of a drive onto the evaporator drum (2) at the evaporator drum (2),
with a scraper (3) for removal of ice formed from the liquid on the surface of the evaporator drum (2),
with a trough (4) for collecting the liquid, in which trough (4) the evaporator drum (2) is at least partially immersed,
with a cleaning device for cleaning, descaling and/or disinfecting,
with at least one feed flowing into the trough (4) for a cleaning fluid for the cleaning device,
**characterised by**
a circulating device (6) of the cleaning device that is equipped with a drive and is present in addition to the evaporator drum and that circulates the cleaning fluid in the trough (4) and creates a flow of the cleaning fluid in the trough (4).

2. Apparatus according to claim 1, **characterised in that** the circulating device has a circulating pump (6) that takes in the cleaning fluid from the trough (4) and delivers it back into the trough (4).

3. Apparatus according to claim 2, **characterised in that** the circulating pump (6) is connected to the trough (4) on the intake or delivery side via a dimensionally stable or flexible line (7, 8).

4. Apparatus according to claim 3, **characterised in that** the line (8) via which the cleaning fluid is delivered back into the trough (4) by the circulating pump (6) flows into the trough (4) from above.

5. Apparatus according to claim 4, **characterised in that** the line (8) flows into the trough (4) below a level (13) specified for the filling of the trough (4).

6. Apparatus according to claim 1, **characterised in that** the circulating device has an immersion pump arranged in the trough.

7. Apparatus according to claim 1, **characterised in that** the circulating device has a mixer.

8. Apparatus according to one of the previous claims, **characterised in that** it is equipped with a cleaning agent feed (11) flowing into the trough (4).

9. Apparatus according to claim 8, **characterised in that** the cleaning agent feed (11) flows into the trough (4) above a level (13) specified for the filling of the trough (4).

10. Apparatus according to one of the previous claims, **characterised in that** it is equipped with a level sensor (14) for monitoring the level (13) specified for the filling of the trough (4).

11. Apparatus according to one of the previous claims, **characterised in that** the feed for the cleaning fluid is identical to a feed for the fluid to be frozen.

12. Method for cleaning, descaling and/or disinfecting an apparatus for producing flake ice out of a fluid, with a pivot-mounted evaporator drum (2), with a scraper (3) for removal of ice formed from the liquid on the surface of the evaporator drum (2), with a trough (4) for collecting the liquid, in which trough (4) the evaporator drum (2) is at least partially immersed and with a circulating device (6) that is equipped with a drive and is present in addition to the evaporator drum (2), particularly an apparatus according to one of claims 1 to 11, **characterised by** the following method steps:
Diversion of the fluid to be frozen still located in the trough (4),
filling of the trough (4) with a cleaning fluid up to a specified level (13),
circulation of the cleaning fluid of the trough (4) to create a flow,
diversion of the cleaning fluid out of the trough (4).

13. Method according to claim 12, **characterised in that** a cleaning agent is added to the cleaning fluid.

14. Method according to claims 12 or 13, **characterised in that** the cleaning fluid is taken in from the trough (4) and then reintroduced into the trough (4) below the specified level (13) during circulation of the cleaning fluid.

15. Method according to one of claims 12 to 14, **characterised in that** the operating times and/or downtimes of the apparatus for the creation of flake ice are recorded.

## Revendications

1. Dispositif de production de glace en copeaux à partir d'un liquide
avec un cylindre d'évaporation (2) rotatif,
avec un arbre (1), disposé au niveau du cylindre d'évaporation (2), qui transmet le couple d'un entraînement au cylindre d'évaporation (2),
avec un racloir (3) pour enlever la glace formée à partir du liquide à la surface du cylindre d'évaporation (2),
avec une cuve (4) contenant le liquide, le cylindre d'évaporation (2) plongeant au moins en partie dans cette cuve (4),
avec un dispositif de nettoyage servant à nettoyer, décalcifier et/ou désinfecter, avec au moins un tuyau d'arrivée débouchant dans la cuve (4) pour un liquide de nettoyage du dispositif de nettoyage,
**caractérisé en ce que**
un dispositif de recirculation (6) du dispositif de nettoyage, doté d'un entraînement et présent en plus du cylindre d'évaporation, fait circuler le liquide de nettoyage dans la cuve (4) et génère un courant dans le liquide de nettoyage dans la cuve (4).

2. Dispositif selon la revendication 1, **caractérisé en ce que** le dispositif de recirculation présente une pompe de recirculation (6) qui aspire le liquide de nettoyage de la cuve (4) pour le refouler ensuite de nouveau dans la cuve (4).

3. Dispositif selon la revendication 2, **caractérisé en ce que** la pompe de recirculation (6) est reliée à la cuve (4) côté aspiration et/ou côté refoulement par une conduite (7, 8) rigide ou flexible.

4. Dispositif selon la revendication 3, **caractérisé en ce que** la conduite (8), par le biais de laquelle la pompe de recirculation (6) refoule le liquide de nettoyage de nouveau dans la cuve (4), débouche dans la cuve (4) par le haut.

5. Dispositif selon la revendication 4, **caractérisé en ce que** la conduite (8) débouche en dessous d'un niveau (13) préconisé pour le remplissage de la cuve (4).

6. Dispositif selon la revendication 1, **caractérisé en ce que** le dispositif de recirculation est doté d'une pompe immergée disposée dans la cuve.

7. Dispositif selon la revendication 1, **caractérisé en ce que** le dispositif de recirculation est doté d'un agitateur.

8. Dispositif selon l'une quelconque des revendications précédentes, **caractérisé en ce que** ce dispositif est équipé d'un tuyau d'arrivée de nettoyant (11) débouchant dans la cuve (4).

9. Dispositif selon la revendication 8, **caractérisé en ce que** le tuyau d'arrivée de nettoyant (11) débouche au-dessus d'un niveau (13) préconisé pour le remplissage de la cuve (4).

10. Dispositif selon l'une quelconque des revendications précédentes, **caractérisé en ce que** ce dispositif est équipé d'un capteur de niveau (14) qui surveille le niveau (13) préconisé pour le remplissage de la cuve (4).

11. Dispositif selon l'une quelconque des revendications précédentes, **caractérisé en ce que** le tuyau d'arrivée pour le liquide de nettoyage est identique à un tuyau d'arrivée pour le liquide à geler.

12. Procédé de nettoyage, de décalcification et/ou de désinfection d'un dispositif de production de glace en copeaux à partir d'un liquide, avec un cylindre d'évaporation (2) rotatif, avec un racloir (3) pour enlever la glace formée à partir du liquide à la surface du cylindre d'évaporation (2), avec un cuve (4) contenant le liquide, le cylindre d'évaporation (2) plongeant au moins en partie dans cette cuve (4), et avec un dispositif de recirculation (6) doté d'un entraînement et présent en plus du cylindre d'évaporation (2), en particulier un dispositif selon l'une quelconque des revendications 1 à 11, **caractérisé par** les étapes de procédé suivantes :
évacuation du liquide à geler se trouvant encore dans la cuve (4),
remplissage de la cuve (4) avec un liquide de nettoyage jusqu'à un niveau (13) préconisé,
recirculation du liquide de nettoyage dans la cuve (4) de sorte à générer un courant,
évacuation du liquide de nettoyage de la cuve (4).

13. Procédé selon la revendication 12, **caractérisé en ce qu'**un nettoyant est ajouté au liquide de nettoyage.

14. Procédé selon la revendication 12 ou 13, **caractérisé en ce que**, lors de la recirculation du liquide de nettoyage, le liquide de nettoyage est aspiré de la cuve (4) puis réintroduit dans la cuve (4) en dessous du niveau (13) préconisé.

15. Procédé selon l'une quelconque des revendications 12 à 14, **caractérisé en ce que** les temps de fonctionnement et/ou d'arrêt du dispositif de production de glace en copeaux sont enregistrés.
